# EUROPÄISCHE PATENTSCHRIFT

(11) **EP 1 866 498 B1**
(45) Veröffentlichungstag und Bekanntmachung des Hinweises auf die Patenterteilung: **27.05.2020**
(21) Anmeldenummer: 06706956.7
(22) Anmeldetag: 15.02.2006
(51) Int. Cl.: E04C 3/07, E04B 2/74, E04C 3/04

(54) **C-PROFIL**
C-SHAPED PROFILE
PROFILE EN C

(30) Priorität: 07.04.2005 DE 102005016175
(43) Veröffentlichungstag der Anmeldung: 19.12.2007
(73) Patentinhaber: Richter System GmbH & Co. KG, 64347 Griesheim (DE)
(72) Erfinder: KNAUF, Alfons, Jean, 65189 Wiesbaden (DE)
(74) Vertreter: Reiser & Partner Patentanwälte mbB
(86) Internationale Anmeldenummer: PCT/EP2006/001352
(87) Internationale Veröffentlichungsnummer: WO 2006/105826

(56) Entgegenhaltungen:
- EP-A- 1 127 989
- WO-A1-97/23694
- DE-C- 10 013 991
- FR-A- 2 786 513
- FR-A- 2 815 061

## Beschreibung

Die vorliegende Erfindung betrifft ein C-Profil aus Blech für beidseitig beplankte Trennwände mit zwei Schenkelabschnitten und einem die Schenkelabschnitte verbindenden Bodenabschnitt, wobei die Schenkelabschnitte Seitenflächen des C-Profils bilden und wobei wenigstens einer der Schenkelabschnitte nach außen vorspringende Sicken aufweist, welche eine Anlagefläche für die Beplankung bilden.

Ein derartiges C-Profil, bei dem die Schenkelabschnitte mehrere parallele längsverlaufende, nach außen vorspringende Sicken aufweist, ist aus der DE 100 13 991 C1 bekannt.

Wenngleich bei unter Verwendung von solchen vorbekannten C-Profilen erstellten Trockenbauwänden mittlerweile gute Schallisolierungswerte erreicht werden können, besteht der Wunsch, die Schallisolierungseigenschaften weiter zu verbessern. Dabei sollen die Herstellkosten nicht oder in möglichst geringem Umfang erhöht werden.

Aufgabe der vorliegenden Erfindung ist daher, ein C-Profil der eingangs genannten Art so weiter zu bilden, dass insbesondere bei geringen Mehrkosten die Schallisolierung verbessert wird.

Diese Aufgabe wird bei einem eingangs genannten C-Profil mit den Merkmalen von Anspruch 1 gelöst. Dabei ist insbesondere vorgesehen, dass die Sicken wenigstens abschnittweise derart ausgebildet sind, dass bei 0,3 mm Eindringtiefe der Sicken in eine Beplankung die Anlagefläche größer als 5% der Seitenfläche und kleiner 25% der Seitenfläche ist, dass wenigstens eine der Sicken (6) im Bereich der Anlagefläche gewölbt ist und der Radius am Scheitelpunkt der Sicke (6) zwischen 0,6 mm und 2,5 mm beträgt und dass die Höhen der Sicken zwischen 0,5 mm und 5 mm beträgt.

Durch eine entsprechende Ausbildung der Sicken mit der erfindungsgemäßen Größe der Anlagefläche wird eine erhebliche Verbesserung der Schallisolierungseigenschaften erreicht. Die Angabe der Größe der Anlagefläche ist dabei für eine Eindringtiefe von 0,3 mm angegeben. Bei der Montage des erfindungsgemäßen C-Profils kommt es aufgrund der Verspannung mit der Beplankung zu einem gewissen Eindringen der Sicken in die Beplankung. Im Falle von Gipskartonplatten drücken sich die Sicken etwas in die Oberfläche der Platten ein. Die Angabe der Eindringtiefe bedeutet jedoch nicht, dass das C-Profil nur in eingebautem Zustand geschützt werden soll oder stets mit derselben Einbautiefe eingebaut werden muss. Vielmehr soll durch diese Angabe die Anlagefläche für das C-Profil eindeutig definiert werden, unabhängig von den beim späteren Einbau auftretenden Kräften und der sich daraus ergebenden Eindringtiefe im eingebauten Zustand. Die Seitenfläche ergibt sich aus dem Produkt aus Länge und Breite der Schenkelabschnitte, unabhängig von eventuell vorhandenen Ausschnitten, Bohrungen, Verformungen in den Schenkelabschnitten.

Eine weitere Verbesserung wird dadurch erreicht, dass die Sicken derart ausgebildet und bemessen sind, dass bei 0,3 mm Eindringtiefe der Sicken in eine Beplankung die Anlagefläche größer als 10% der Seitenfläche und kleiner 20% der Seitenfläche ist, insbesondere größer als 12 % der Seitenfläche und kleiner als 18% der Seitenfläche.

Besonders bewährt hat sich, wenn die Sicken derart ausgebildet und bemessen sind, dass bei 0,3 mm Eindringtiefe der Sicken in eine Beplankung die Anlagefläche größer als 13 % der Seitenfläche und kleiner 16 % der Seitenfläche ist.

Die Herstellung wird dadurch erleichtert, dass die Schenkelabschnitte und der Bodenabschnitt aus einem einstückigen Blechteil bestehen.

Vorteilhafterweise sind die Sicken länglich ausgebildet und verlaufen in Längsrichtung des C-Profils, insbesondere über dessen gesamte Länge.

Eine gute Lastverteilung ergibt sich, wenn jeder Schenkelabschnitt drei bis fünf parallele Sicken, insbesondere vier parallele Sicken aufweist.

Erfindungsgemäß ist vorgesehen, dass die Höhe der Sicken zwischen 0,5 mm und 5 mm beträgt. Vorzugsweise beträgt die Höhe zwischen 1 mm und 3 mm.

Erfindungsgemäß ist weiterhin vorgesehen, dass wenigstens eine der Sicken im Bereich der Anlagefläche gewölbt ist und der Radius am Scheitelpunkt der Sicke zwischen 0,6 mm und 2,5 mm beträgt. Vorzugsweise beträgt der Radius am Scheitelpunkt zwischen 0,8 mm und 1,9 mm.

Eine weitere Verbesserung wird dadurch erreicht, dass die Sicken derart ausgebildet sind, dass die Breite der Anlagefläche im Bereich einer der Sicken bei 0,3 mm Eindringtiefe der Sicken in eine Beplankung zwischen 1 mm und 3 mm, insbesondere zwischen 1,3 und 2,2 mm beträgt.

Die Steifigkeit aber auch die Schallisolationseigenschaften des C-Profils werden dadurch weiter verbessert, dass das Blech des C-Profils in wenigstens einem Teil seiner Oberfläche eine Rändelung aufweist. Durch die Rändelung ergeben sich lokale, insbesondere punktförmige Verformungen des Bleches. Dabei kann insbesondere eine große Anzahl von Verformungen pro Flächeneinheit vorgesehen ; sein, erfindungsgemäß mehr als 5 Verformungen pro cm² oder: insbesondere mehr als 10 Verformungen pro cm²).

Insbesondere kann weiterhin vorgesehen sein, dass die Sicken an ihrer Oberseite jeweils einen Vorsprung und an ihrer Unterseite einen Rücksprung bilden.

Die Nutzbarkeit des C-Profils wird dadurch erweitert, dass die beiden. Schenkelabschnitte unterschiedlich lang sind und es dadurch ermöglichen, zwei identische C-Profile zu einem Rechteckprofil derart zusammenzufügen, dass der kürzere Schenkelabschnitt des jeweils einen C-Profils an der Innenseite des längeren Schenkelabschnitts des jeweils anderen C-Profils zu liegen kommt.

Hierbei ist von Vorteil, wenn die Sicken der beiden Schenkelabschnitte derart versetzt zueinander angeordnet sind, dass beim Zusammenfügen zweier C-Profile zu einem Rechteckprofil die Vorsprünge der Sicken der kürzeren Schenkelabschnitte in den Rücksprüngen der Sicken der längeren Schenkelabschnitte zu liegen kommen. Durch den Versatz der Sicken ergibt sich dabei ein abweichender Abstand der Sicken von dem Bodenabschnitt. Der Abstand zwischen den Sicken beider Schenkelabschnitte kann jedoch gleich sein.

Insbesondere hat sich bewährt, wenn die Dicke des Bleches zwischen 0,3 mm und 3 mm beträgt, insbesondere 0,4 mm bis 0,6 mm. Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung. Dabei bilden alle beschriebenen und/oder bildlich dargestellten Merkmale für sich oder in beliebiger sinnvoller Kombination den Gegenstand der Erfindung, innerhalb des Schutzumfangs der beigefügten Ansprüche.

Es zeigen:
Figur 1: Eine räumliche Darstellung eines nicht beanspruchten C-Profils nach einer ersten Ausführungsform;
Figur 2: Eine räumliche Darstellung eines erfindungsgemäßen C-Profils nach einer zweiten Ausführungsform;
Figur 3: Einen Querschnitt durch den Abschnitt einer Trennwand mit dem erfindungsgemäßen C-Profil aus Figur 1;
Figur 4: Ein vergrößertes Detail A aus Figur 3;
Figur 5: Einen Querschnitt durch zwei identische C-Profile aus Figur 1, welche zu einem Rechteckprofil zusammengefügt sind und
Figur 6: Einen Querschnitt durch den Abschnitt einer Trennwand mit einem erfindungsgemäßen C-Profil nach einer weiteren Ausführungsform.

Wie insbesondere in den Figuren 1 und 2 erkennbar, weist das C-Profil 1 jeweils einen Bodenabschnitt 3 und zwei Schenkelabschnitte 2, 2' auf. Das C-Profil 1 ist dabei länglich ausgebildet. Entsprechend haben der Bodenabschnitt 3 und die Schenkelabschnitte 2, 2'jeweils eine im Wesentlichen rechteckige Grundform. Die Schenkelabschnitte 2, 2' sind jeweils an den Längsseiten des Bodenabschnitts 3 vorgesehen und erstrecken sich im Wesentlichen rechtwinklig zu diesem in dieselbe Richtung. An ihren dem Bodenabschnitt 3 abgewandten Enden weisen die Schenkelabschnitte 2, 2' jeweils einen rechtwinklig nach innen abgewinkelten Falz 13 auf.

Bei den in den Figuren 1 bis 5 dargestellten Ausführungsformen ist der Bodenabschnitt 3 im Wesentlichen eben ausgebildet. Er weist jedoch zwei sich in Längsrichtung des C-Profils 1 erstreckende Nuten 4 auf.

Die beiden Schenkelabschnitte 2, 2' bilden jeweils eine Seitenfläche 5 des C-Profils 1. Dabei sind in den Schenkelabschnitten 2, 2' Sicken 6 vorgesehen. Bei den in den Figuren dargestellten Ausführungsformen sind jeweils vier Sicken 6 vorgesehen, die sich in Längsrichtung des C-Profils 1 über dessen gesamte Länge erstrecken. Dabei können die Sicken 6, anders als dargestellt, auch so ausgebildet sein, dass sie sich nur über einen Teil der Länge des Schenkelabschnitts 2, 2' und/oder in eine andere als die Längsrichtung erstrecken.

Das C-Profil 1 mit den Schenkelabschnitten 2, 2' und dem Bodenabschnitt 3 besteht aus einem einstückigen Blechteil . Die Schenkelabschnitte 2, 2' werden durch Kaltwalzen bzw. Biegen in die in den Figuren dargestellte Form gebracht. Auch die Sicken 6 und die Nuten 4 werden durch Kaltverformung des Stahlbleches erzeugt. Bei der in Figur 1 dargestellten Ausführungsform ist das Blech, abgesehen von den Sicken 6 und den Nuten 4, im Wesentlichen glatt ausgebildet. Bei der in Figur 2 dargestellten Ausführungsform hingegen ist eine Rändelung 7 vorgesehen. Entsprechend weist das Blech eine große Anzahl von lokalen, insbesondere punktförmigen Verformungen auf, wie dies in Figur 2 gut erkennbar ist. Dabei können mehr als fünf Verformungen pro cm² und insbesondere mehr als zehn Verformungen pro cm² vorgesehen werden.

Figuren 3 und 4 zeigen, wie das C-Profil 1 zum Aufbau einer abschnittsweise dargestellten Trennwand 8 eingesetzt werden kann. Hierbei ist das C-Profil 1 mit seinem Bodenabschnitt 3 quer zur Trennwand 8 ausgerichtet, wobei es mit den Schenkelabschnitten 2, 2' an der Innenseite der Beplankung zur Anlage kommt. Als Beplankung eignen sich insbesondere die dargestellten Gipskartonplatten 9, 9', 9", welche über Verbindungsmittel 10, die vorliegend als Schrauben ausgebildet sind, mit den Schenkelabschnitten 2, 2' verbunden sind. In dem unteren Abschnitt von Figur 3 ist erkennbar, dass je zwei Gipskartonplatten 9', 9" aneinander stoßen, wobei die Stoßstelle mit Spachtelmasse 15 geschlossen ist. In dem Inneren der Trennwand 8 ist zudem ein Dämmstoff 11 vorgesehen, zur Isolierung gegen Schall und/oder Wärme.

Da die Schenkelabschnitte 2, 2' nur mit den Sicken 6 an den Gipskartonplatten 9, 9', 9" anliegen, wird die Anlagefläche durch die am weitesten vorstehenden Bereiche der Sicken 6 gebildet. Aufgrund der länglichen Ausbildung der Sicken 6 ergeben sich daher bei der dargestellten Ausführungsform im Bereich jeder Sicke 6 streifenförmige Anlageflächenabschnitte 12. Die Fläche eines Anlageflächenabschnittes 12 ergibt sich daher aus der Breite R des Anlageflächenabschnittes 12 und dessen Länge. Die gesamte Anlagefläche ergibt sich dabei durch Addition der einzelnen Anlageflächenabschnitte 12. Dies sind bei den dargestellten Ausführungsformen für jede Seitenfläche 5, entsprechend den vier Sicken 6, vier Anlageflächenabschnitte 12.

Dabei hat sich gezeigt, dass eine gute Schallisolation erreicht wird, wenn die Anlagefläche zwischen 5 % und 25 % und insbesondere zwischen 10 % und 20 % der Seitenfläche 5 beträgt. Die Seitenfläche 5 bemisst sich dabei nach dem Produkt aus der Länge der L und der Breite B der Schenkelabschnitte 2 bzw. 2', unabhängig von evtl. vorhandenen Ausschnitten, Bohrungen usw. in den Schenkelabschnitten 2 (vgl. Figur 1). Da die Anlagefläche von der Eindringtiefe E abhängen kann, wird die Anlagefläche bei angenommenen 0,3 mm Eindringtiefe E der Sicken 6 in die Beplankung ermittelt. Besonders gute Ergebnisse werden erzielt, wenn die Anlagefläche zwischen 12 und 18 %, vorzugsweise zwischen 13 % und 16 % der Seitenfläche beträgt.

Die Höhe der Sicken 6 beträgt zwischen 0,5 und 5 mm insbesondere zwischen 1 mm und 3 mm. Bei den dargestellten Ausführungsformen ist die Höhe der Sicken eines C-Profils jeweils identisch.

Die Sicken 6 sind im Bereich der Anlagefläche gewölbt, wie dies gut in Figur 4 erkennbar ist. Der Radius am Scheitelpunkt der Sicken beträgt zwischen 0,6 mm und 2,5mm, vorzugsweise zwischen 0,8 mm und 1,9 mm. Weiterhin sind die Sicken 6 derart ausgebildet, dass die Breite R der Anlageflächenabschnitte 12 bei 0,3 mm Eindringtiefe E der Sicken 6 in eine Beplankung jeweils zwischen 1 mm und 3 mm, insbesondere zwischen 1,3 und 2,1 mm beträgt.

Die C-Profile 1 bestehen aus Stahlblech mit einer Dicke zwischen 0,3 mm und 3 mm, insbesondere zwischen 0,4 mm und 0,6 mm. Der E-Modul des Bleches liegt zwischen 196 kN/mm² und 216 kN/mm². Die Zugfestigkeit des Bleches liegt zwischen 270 MPa und 500 MPa.

In Figur 5 ist erkennbar, wie zwei identische C-Profile 1 zu einem Rechteckprofil zusammengesetzt werden können. Um dies zu erleichtern, sind die beiden Schenkelabschnitte 2, 2' eines C-Profils 1 unterschiedlich lang ausgebildet, wodurch die Möglichkeit gegeben ist, die beiden C-Profile 1 auf einfache Weise miteinander zu verschachteln. Dabei wird der kürzere der beiden Schenkelabschnitte 2 eines C-Profils 1 an der Innenseite des längeren der beiden Schenkelabschnitte 2' des anderen C-Profils 1 angeordnet. Die Länge des kürzeren Schenkelabschnitts 2 ist dabei so bemessen, dass dieser in dem sich zwischen dem Falz 13 und der Innenseite 14 des Bodenabschnitts 3 ergebenden Raum aufgenommen werden kann. Die Innenseite 14 des Bodenabschnitts 3 ist die den Schenkelabschnitten 2, 2' zugewandte Seite des Bodenabschnitts 3. Die Längendifferenz zwischen den beiden Schenkelabschnitten 2 und 2' beträgt dabei insbesondere das zweifache der Blechdicke oder mehr. Vorzugsweise liegt die Längendifferenz zwischen dem zwei- und vierfachen der Blechdicke.

Weiterhin sind die Sicken 6 der beiden Schenkelabschnitte 2, 2' derart versetzt zueinander angeordnet, dass beim Zusammenfügen der zwei C-Profile 1 zu dem in Figur 5 dargestellten Rechteckprofil die Sicken 6 des kürzeren Schenkelabschnitts 2 mit ihren Vorsprüngen in den Rücksprüngen der Sicken 6 des längeren Schenkelabschnitts 2' zu liegen kommen. Dabei ist der Abstand der Sicken 6 des kürzeren Schenkelabschnitts 2 und der Abstand der Sicken 6 des längeren Schenkelabschnitts 2' zu dem Bodenabschnitt 3 verschieden.

Figur 6 zeigt eine weitere Ausführungsform eines erfindungsgemäßen C-Profils 1, eingebaut in eine Trennwand 8. Aufbau des C-Profils 1 und der Trennwand 8 stimmen dabei weitgehend mit der in den Figuren 3 und 4 gezeigten Ausführungsform überein. Auf die diesbezügliche Beschreibung, welche entsprechend für Figur 6 gilt, wird Bezug genommen. Teile gleicher Funktion sind dabei mit denselben Bezugszeichen versehen. Bei der in Figur 6 dargestellten Ausführungsform ist jedoch in dem Bodenabschnitt 3 nur eine längs des C-Profils verlaufende Nut 4 vorgesehen, welche breiter ausgebildet ist als die in Figur 3 dargestellten Nuten.

### Bezugszeichenliste

- 1: C-Profil
- 2, 2': Schenkelabschnitt
- 3: Bodenabschnitt
- 4: Nut
- 5: Seitenfläche
- 6: Sicke
- 7: Rändelung
- 8: Trennwand
- 9, 9', 9": Gipskartonplatten
- 10: Verbindungsmittel
- 11: Dämmstoff
- 12: Anlageflächenabschnitt
- 13: Falz
- 14: Innenseite
- 15: Spachtelmasse

- L: Länge der Seitenfläche
- B: Breite der Seitenfläche
- E: Eindringtiefe
- R: Breite der Anlageflächenabschnitte

## Patentansprüche

1. C-Profil aus Blech für beidseitig beplankte schallisolierende Trennwände mit zwei Schenkelabschnitten (2, 2') und einem die Schenkelabschnitte (2, 2') verbindenden Bodenabschnitt (3), wobei die Schenkelabschnitte (2, 2') Seitenflächen (5) des C-Profils (1) bilden und wobei wenigstens einer der Schenkelabschnitte (2, 2') nach außen vorspringende Sicken (6) aufweist, welche eine Anlagefläche für die Beplankung bilden, wobei die Sicken (6) zur Verbesserung der Schallisolierung derart ausgebildet sind, dass bei 0,3 mm Eindringtiefe (E) der Sicken (6) in eine Beplankung die Anlagefläche größer als 5% der Seitenfläche (5) und kleiner 25% der Seitenfläche (5) ist und wobei wenigstens eine der Sicken (6) im Bereich der Anlagefläche gewölbt ist, **dadurch gekennzeichnet, dass** der Radius der wenigstens einen im Bereich der Anlagefläche gewölbten Sicke (6) am Scheitelpunkt der Sicke (6) zwischen 0,6 mm und 2,5 mm beträgt, dass die Höhe der Sicken (6) zwischen 0,5 mm und 5 mm beträgt und dass das Blech des C-Profils (1) in beiden Seitenflächen (5) eine Rändelung (7) mit mehr als fünf lokalen Verformungen pro cm² der Oberfläche der Seitenflächen (2, 2') aufweist.

2. C-Profil nach Anspruch 1, **dadurch gekennzeichnet, dass** die Sicken (6) derart ausgebildet sind, dass bei 0,3 mm Eindringtiefe (E) der Sicken (6) in eine Beplankung die Anlagefläche größer als 10% der Seitenfläche (5) und kleiner 20% der Seitenfläche (5) ist.

3. C-Profil nach Anspruch 2, **dadurch gekennzeichnet, dass** die Sicken (6) derart ausgebildet sind, dass bei 0,3 mm Eindringtiefe (E) der Sicken (6) in eine Beplankung die Anlagefläche größer als 12 % der Seitenfläche (5) und kleiner als 18% der Seitenfläche (5) ist.

4. C-Profil nach einem der Ansprüche 1 bis 3, **dadurch gekennzeichnet, dass** die Sicken (6) derart ausgebildet sind, dass bei 0,3 mm Eindringtiefe (E) der Sicken (6) in eine Beplankung die Anlagefläche größer als 13 % der Seitenfläche (5) und kleiner 16 % der Seitenfläche (5) ist.

5. C-Profil nach einem der Ansprüche 1 bis 4, **dadurch gekennzeichnet, dass** die Schenkelabschnitte (2, 2') und der Bodenabschnitt (3) aus einem einstückigen Blechteil bestehen.

6. C-Profil nach einem der Ansprüche 1 bis 5, **dadurch gekennzeichnet, dass** die Sicken (6) länglich ausgebildet sind und in Längsrichtung des C-Profils (1), insbesondere über dessen gesamte Länge verlaufen.

7. C-Profil nach einem der Ansprüche 1 bis 6, **dadurch gekennzeichnet, dass** jeder Schenkelabschnitt (2, 2') drei bis fünf parallele Sicken (6), insbesondere vier parallele Sicken (6) aufweist.

8. C-Profil nach einem der Ansprüche 1 bis 7, **dadurch gekennzeichnet, dass** die Höhe der Sicken (6) zwischen 1 mm und 3 mm beträgt.

9. C-Profil nach einem der Ansprüche 1 bis 8, **dadurch gekennzeichnet, dass** der Radius am Scheitelpunkt der Sicke (6) zwischen 0,8 mm und 1,9 mm beträgt.

10. C-Profil nach einem der Ansprüche 1 bis 9, **dadurch gekennzeichnet, dass** die Sicken (6) derart ausgebildet sind, dass die Breite eines Abschnitts (R) der Anlagefläche im Bereich einer der Sicken (6) bei 0,3 mm Eindringtiefe (E) der Sicken (6) in eine Beplankung zwischen 1 mm und 3 mm beträgt.

11. C-Profil nach einem der Ansprüche 1 bis 10, **dadurch gekennzeichnet, dass** die Sicken (6) jeweils an ihrer Oberseite einen Vorsprung und an ihrer Unterseite einen Rücksprung bilden.

12. C-Profil nach Anspruch 11, **dadurch gekennzeichnet, dass** die beiden Schenkelabschnitte (2, 2') unterschiedlich lang sind, und es dadurch ermöglichen, zwei identische C-Profile (1) zu einem Rechteckprofil derart zusammenzufügen, dass der kürzere Schenkelabschnitt (2) des jeweils einen C-Profils an der Innenseite des längeren Schenkelabschnitts (2') des jeweils anderen C-Profils zu liegen kommt.

13. C-Profil nach Anspruch 12, **dadurch gekennzeichnet, dass** die Sicken (6) der beiden Schenkelabschnitte (2, 2') derart versetzt zueinander angeordnet sind, dass beim Zusammenfügen zweier C-Profile (1) zu einem Rechteckprofil die Vorsprünge der Sicken (6) der kürzeren Schenkelabschnitte (2) in den Rücksprüngen der Sicken (6) der längeren Schenkelabschnitte (2') zu liegen kommen.

14. C-Profil nach einem der Ansprüche 1 bis 13, **dadurch gekennzeichnet, dass** die Dicke des Bleches zwischen 0,3 mm und 3 mm beträgt, insbesondere 0,4 mm bis 0,6 mm.

15. Schallisolierende Trennwand umfassend ein beidseitig beplanktes C-Profil nach einem der Ansprüche 1 bis 14.

## Claims

1. C-shaped profile made from sheet metal for sound-proofing dividing walls planked on both sides, having two limb portions (2, 2') and a base portion (3) connecting the limb portions (2, 2'), wherein the limb portions (2, 2') form side surfaces (5) of the C-shaped profile (1) and wherein at least one of the limb portions (2, 2') has outwardly protruding beads (6) which form a contact surface for the planking, wherein in order to improve the sound-proofing the beads (6) are designed in such a way that, with a 0.3 mm penetration depth (E) of the beads (6) into a planking, the contact surface is greater than 5% of the side surface (5) and less than 25% of the side surface (5) and wherein at least one of the beads (6) is curved in the region of the contact surface, **characterised in that** the radius of the at least one bead (6), which is curved in the region of the contact surface, is between 0.6 mm and 2.5 mm at the crest of the bead (6), that the height of the beads (6) is between 0.5 mm and 5 mm and that the sheet metal of the C-shaped profile (1) in both side surfaces (5) has knurling (7) with more than five local deformations per cm² of the surface of the side surfaces (2, 2').

2. C-shaped profile as claimed in claim 1, **characterised in that** the beads (6) are designed in such a way that with a 0.3 mm penetration depth (E) of the beads (6) into a planking, the contact surface is greater than 10% of the side surface (5) and less than 20% of the side surface (5).

3. C-shaped profile as claimed in claim 2, **characterised in that** the beads (6) are designed in such a way that with a 0.3 mm penetration depth (E) of the beads (6) into a planking, the contact surface is greater than 12% of the side surface (5) and less than 18% of the side surface (5).

4. C-shaped profile as claimed in any one of claims 1 to 3, **characterised in that** the beads (6) are designed in such a way that with a 0.3 mm penetration depth (E) of the beads (6) into a planking, the contact surface is greater than 13% of the side surface (5) and less than 16% of the side surface (5).

5. C-shaped profile as claimed in any one of claims 1 to 4, **characterised in that** the limb portions (2, 2') and the base portion (3) consist of a one-piece sheet metal part.

6. C-shaped profile as claimed in any one of claims 1 to 5, **characterised in that** the beads (6) are elongate in shape and extend in the longitudinal direction of the C-shaped profile (1), in particular over the entire length thereof.

7. C-shaped profile as claimed in any one of claims 1 to 6, **characterised in that** each limb portion (2, 2') has three to five parallel beads (6), in particular four parallel beads (6).

8. C-shaped profile as claimed in any one of claims 1 to 7, **characterised in that** the height of the beads (6) is between 1 mm and 3 mm.

9. C-shaped profile as claimed in any one of claims 1 to 8, **characterised in that** the radius at the crest of the bead (6) is between 0.8 mm and 1.9 mm.

10. C-shaped profile as claimed in any one of claims 1 to 9, **characterised in that** the beads (6) are designed in such a way that the width of a portion (R) of the contact surface in the region of one of the beads (6), with a 0.3 mm penetration depth (E) of the beads (6) into a planking, is between 1 mm and 3 mm.

11. C-shaped profile as claimed in any one of claims 1 to 10, **characterised in that** the beads (6) each form a protrusion on their upper side and a recess on their lower side.

12. C-shaped profile as claimed in claim 11, **characterised in that** the two limb portions (2, 2') are of different lengths and thereby make it possible to fit together two identical C-shaped profiles (1) to form a rectangular profile in such a way that the shorter limb portion (2) of one C-shaped profile comes to lie on the inner side of the longer limb portion (2') of the respective other C-shaped profile.

13. C-shaped profile as claimed in claim 12, **characterised in that** the beads (6) of the two limb portions (2, 2') are disposed offset with respect to each other in such a way that when two C-shaped profiles (1) are being fitted together to form a rectangular profile, the protrusions of the beads (6) of the shorter limb portions (2) come to lie in the recesses of the beads (6) of the longer limb portions (2').

14. C-shaped profile as claimed in any one of claims 1 to 13, **characterised in that** the thickness of the sheet metal is between 0.3 mm and 3 mm, in particular 0.4 mm to 0.6 mm.

15. Sound-proofing dividing wall comprising a C-shaped profile planked on both sides as claimed in any one of claims 1 to 14.

## Revendications

1. Profilé en C en tôle pour cloisons de séparation insonores plaquées des deux côtés doté de deux parties de branche (2, 2') et d'une partie de fond (3) reliant les parties de branche (2, 2'), dans lequel les parties de branche (2, 2') forment des faces latérales (5) du profilé en C (1) et dans lequel au moins une des parties de branche (2, 2') comporte des nervures (6) saillant vers l'extérieur, lesquelles forment une face d'appui pour le placage, dans lequel les nervures (6) sont réalisées afin d'améliorer l'insonorisation de telle sorte qu'à une profondeur de pénétration (E) des nervures (6) de 0,3 mm dans un placage la face d'appui est supérieure à 5 % de la face latérale (5) et inférieure à 25 % de la face latérale (5) et dans lequel au moins une des nervures est courbée dans la région de la face d'appui, **caractérisé en ce que** le rayon de l'au moins une nervure courbée dans la région de la face d'appui est entre 0,6 mm et 2,5 mm au sommet de la nervure (6), **en ce que** la hauteur des nervures (6) est entre 0,5 mm et 5 mm et **en ce que** la tôle du profilé en C (1) comporte dans les deux faces latérales (5) un moletage (7) avec plus de cinq déformations locales par cm² de la surface des faces latérales (2, 2').

2. Profilé en C selon la revendication 1, **caractérisé en ce que** les nervures (6) sont réalisées de telle sorte qu'à une profondeur de pénétration (E) des nervures (6) de 0,3 mm dans un placage la face d'appui est supérieure à 10 % de la face latérale (5) et inférieure à 20 % de la face latérale (5).

3. Profilé en C selon la revendication 2, **caractérisé en ce que** les nervures (6) sont réalisées de telle sorte qu'à une profondeur de pénétration (E) des nervures (6) de 0,3 mm dans un placage la face d'appui est supérieure à 12 % de la face latérale (5) et inférieure à 18 % de la face latérale (5).

4. Profilé en C selon une des revendications 1 à 3, **caractérisé en ce que** les nervures (6) sont réalisées de telle sorte qu'à une profondeur de pénétration (E) des nervures (6) de 0,3 mm dans un placage la face d'appui est supérieure à 13 % de la face latérale (5) et inférieure à 16 % de la face latérale (5).

5. Profilé en C selon une des revendications 1 à 4, **caractérisé en ce que** les parties de branche (2, 2') et la partie de fond (3) se composent d'une pièce en tôle d'une seule pièce.

6. Profilé en C selon une des revendications 1 à 5, **caractérisé en ce que** les nervures (6) sont réalisées de forme oblongue et s'étendent dans la direction longitudinale du profilé en C (1), en particulier sur toute sa longueur.

7. Profilé en C selon une des revendications 1 à 6, **caractérisé en ce que** chaque partie de branche (2, 2') comporte trois à cinq nervures (6) parallèles, en particulier quatre nervures (6) parallèles.

8. Profilé en C selon une des revendications 1 à 7, **caractérisé en ce que** la hauteur des nervures (6) est entre 1 mm et 3 mm.

9. Profilé en C selon une des revendications 1 à 8, **caractérisé en ce que** le rayon est entre 0,8 mm et 1,9 mm au sommet de la nervure (6).

10. Profilé en C selon une des revendications 1 à 9, **caractérisé en ce que** les nervures (6) sont réalisées de telle sorte que la largeur d'une partie (R) de la face d'appui dans la zone d'une des nervures est entre 1 mm et 3 mm à une profondeur de pénétration (E) des nervures (6) de 0,3 mm dans un placage.

11. Profilé en C selon une des revendications 1 à 10, **caractérisé en ce que** les nervures (6) forment respectivement une saillie sur leur côté supérieur et un retrait sur leur côté inférieur.

12. Profilé en C selon la revendication 11, **caractérisé en ce que** les deux parties de branche (2, 2') sont de longueurs différentes, et permettent ainsi d'assembler deux profilés en C (1) identiques en un profilé rectangulaire de telle sorte que la partie de branche (2) plus courte de l'un des profilés en C respectifs vient reposer sur le côté intérieur de la partie de branche (2') plus longue de l'autre profilé en C respectif.

13. Profilé en C selon la revendication 12, **caractérisé en ce que** les nervures (6) des deux parties de branche (2, 2') sont agencées en décalage l'une par rapport à l'autre de telle sorte que lors de l'assemblage de deux profilés en C (1) en un profilé rectangulaire, les saillies des nervures (6) des parties de branche (2) plus courtes viennent reposer dans les retraits des nervures (6) des parties de branche (2') plus longues.

14. Profilé en C selon une des revendications 1 à 13, **caractérisé en ce que** l'épaisseur de la tôle est entre 0,3 mm et 3 mm, en particulier entre 0,4 mm à 0,6 mm.

15. Cloison de séparation insonore comprenant un profilé en C plaqué des deux côtés selon une des revendications 1 à 14.
